# FASCICULE DE BREVET EUROPEEN

(11) **EP 0 592 344 B1**
(45) Date de publication et mention de la délivrance du brevet: **09.04.1997**
(21) Numéro de dépôt: 93480147.3
(22) Date de dépôt: 24.09.1993
(51) Int. Cl.: F41J 9/30

(54) **Appareils pour le lancement de cibles dites pigeon d'argile**
Abschussvorrichtung für Tontauben
Launching apparatus for clay pigeon targets

(30) Priorité: 07.10.1992 FR 9212267; 02.09.1993 FR 9310639
(43) Date de publication de la demande: 13.04.1994
(73) Titulaire: LAPORTE S.A., F-06600 Antibes (FR)
(72) Inventeur: Panara, Paul, F-06800 Cagnes sur Mer (FR); Laporte, Jean-Michel, F-06410 Biot (FR)
(74) Mandataire: Hautier, Jean-Louis

(56) Documents cités:
- FR-A- 2 114 069
- FR-A- 2 266 139
- FR-A- 2 308 080
- FR-A- 2 419 500
- GB-A- 2 223 415
- US-A- 2 989 045
- US-A- 3 088 452

## Description

L'invention a pour objet un appareil pour le lancement de plateaux ou cibles mobiles pour le tir sportif.

Plus précisément, l'objet de l'invention est de proposer un perfectionnement au niveau de l'approvisionnement en plateaux ou cibles mobiles.

Ce perfectionnement concerne un dispositif de distribution desdits plateaux ou cibles, de sorte que la casse de ces derniers soit le plus limité possible.

L'état de la technique peut être défini par les documents suivants :
- *le document FR-A-2.445.506 concerne un chargeur qui comprend un organe de transfert situé dans le plan d'un étage de réception intermédiaire et soumettant chaque cible à un déplacement linéaire jusqu'à l'aplomb du bras de lancement d'une part, et un moyen de guidage porté par le bras, d'autre part.*
- *le document FR-A-2.419.500 concerne un chargeur qui comprend une platine, une tourelle montée tournante sur la platine et composée de n magasins, un dispositif de distribution à galet monté sur la platine, un ensemble de transfert suspendu entre la platine et le bras de lancement et un dispositif d'entraînement en synchronisme de la tourelle et de l'organe mobile de l'ensemble de transfert.*
- *le document FR-A-2.308.080 concerne une installation qui comprend un poste de cible et un poste de tir, une glissière transversale perpendiculaire au sens de tir, un chariot de cible mobile le long de la glissière entre deux positions extrêmes, et* *un dispositif d'entraînement transversal pour déplacer le chariot dans les deux sens sur la glissière.*

*Entre les postes, est disposé un système de transport de cible qui se raccorde à l'une des extrémités de la glissière, et le chariot peut passer de la glissière au système et inversement. Le système comporte un dispositif d'entraînement longitudinal pour le déplacement du chariot dans les deux sens entre les postes.*
- *le document FR-A-2.266.139 concerne un chemin de roulement constitué par un profilé dont l'âme est verticale porté par des poteaux dont les pieds sont rendus solidaires d'un profilé dont l'âme est posée horizontalement sur le sol.*

*Le même profilé est utilisé, une première fois verticalement pour supporter les rails de roulement et une seconde fois pour maintenir les pieds des poteaux. La hauteur du profilé vertical est réglable. Aucune vis, ni écrou n'est nécessaire pour le montage. Utilisable pour déplacer des cibles mobiles, pour des rappels de cibles, sans que cela soit limitatif.*

*Le document FR-A-2.114.069 concerne un projecteur pour le lancement de cibles, comprenant un magasin, une plaque d'alimentation, un bras de lancement, un ressort et des moyens actionnés par un moteur pour déplacer la plaque et faire tourner le bras en tendant le ressort, le mouvement de la plaque d'alimentation est commandé positivement par un moyen formant came prévu sur la surface externe d'un organe cylindrique rotatif entraîné par le moteur, ledit organe comportant un doigt d'entraînement qui coopère avec le bras de lancement pour faire tourner ce dernier pendant la phase de chargement et le bras de lancement étant monté de façon à tourner librement par rapport à l'organe cylindrique au cours de la phase de lancement.*

*Enfin, le document GB-2.223.415 décrit le lancement de pigeons d'argile et son contenu est pris à base du préambule de la revendication indépendante 1.*

*Il est caractérisé par le fait que son plateau de lancement 20 est mobile. Ledit plateau de lancement 20 est mobile verticalement. A cet effet, il comporte un support cylindrique 28 dans lequel est monté un axe 24 qui peut être déplacé selon les flèches E et D dans une plaque verticale comportant une lumière en forme de S 22 qui permet de faire changer de niveau selon les flèches K et H ledit plateau de lancement 20. Ainsi manoeuvré par cet axe 24 dans la lumière 22, le plateau peut trouver deux* *positions, une position haute selon la flèche H, une position basse selon la flèche K.*

Tous ces appareils de lancement possèdent des dispositifs de stockage de cibles mobiles ; ce sont généralement des empilements desdites cibles les unes sur les autres.

Ces appareils possèdent aussi des dispositifs de réception des cibles qui vont être lancées.

Entre ces deux types de dispositifs, de stockage d'une part et de réception d'autre part, il existe un espace que les cibles franchissent par simple gravité.

Néanmoins, certaines cibles plus fragiles que d'autres, de par leur conception ou de par des problèmes à la fabrication, ne supportent pas cette transition aérienne, et se brisent, ce qui entraîne de nombreux problèmes.

Les appareils de l'état de la technique ne répondent pas efficacement aux problèmes précédemment énumérés car l'utilisation de la gravité, pour faire chuter les cibles, est toujours utilisée de la façon décrite ci-dessus, par exemple, ils proposent des dispositifs de transfert des cibles qui ont des déplacements linéaires.

Le but essentiel de la présente invention est de proposer un perfectionnement qui utilise encore la gravité, mais sans aucun risque de détérioration pour les cibles déplacées.

A cet effet, l'appareil de lancement de cibles pour le tir dont la vitesse et la distance de projection sont variables, est du type utilisant un barillet rotatif sur lequel sont chargées des cibles mobiles ; les cibles mobiles sont superposées les unes sur les autres en colonnes, maintenues par des tubes ou rouleaux verticaux, disposés entre un plateau supérieur de maintien alésé ou possédant des bras rayonnants pour le stockage des cibles mobiles et un plateau inférieur de maintien alésé au niveau de chaque colonne de cibles , ou possédant des bras rayonnants entre chaque colonne de cibles ; ledit plateau inférieur étant en position supérieure et parallèle par rapport à un plateau de base fixe qui comporte un alésage unique afin de permettre le passage des cibles mobiles qui sont réceptionnées sur un plateau de lancement placé devant un bras d'éjection, un ou plusieurs moteurs assurant la rotation du barillet et le mouvement du bras d'éjection caractérisé par le fait que ledit plateau de lancement est composé d'une rampe de lancement mobile et articulée selon un axe de pivotement transversal.

L'appareil de lancement de cibles est en outre caractérisé par le fait que le plateau de lancement est composé dans un même plan d'une rampe de lancement fixe et d'une rampe de lancement mobile et articulée, selon un axe de pivotement, ledit axe est horizontal et perpendiculaire à l'axe longitudinal dudit plateau de lancement ; les faces supérieures desdites rampes sont à une même hauteur inférieure et parallèle, à la trajectoire de l'ensemble du bras d'éjection.

L'appareil est encore caractérisé par le fait que l'axe de pivotement transversal est dirigé sensiblement dans la direction de l'axe de rotation du bras d'éjection, de sorte que la rampe de lancement mobile et articulée pivote entre deux positions extrêmes, une position pivotée d'un angle α où l'une des deux extrémités de ladite rampe de lancement mobile est en regard et à hauteur de l'alésage pratiqué dans le plateau de base afin de réceptionner au moins une cible provenant du barillet rotatif, ladite cible étant destinée à être lancée, et une position de lancer où la rampe de lancement mobile est à une hauteur inférieure mais parallèle à la trajectoire de l'ensemble du bras d'éjection.

L'appareil est aussi caractérisé par le fait que la rampe de lancement mobile et articulée possède dans sa partie inférieure un axe de basculement longitudinal, ledit axe étant sensiblement parallèle à la tangente de la trajectoire du bras d'éjection au niveau de la rampe de lancement mobile, de sorte que ladite rampe de lancement mobile et articulée bascule entre deux positions extrêmes, une position de lancer où la rampe de lancement mobile est à une hauteur inférieure et parallèle à la trajectoire de l'ensemble du bras d'éjection, et une position basculée où la rampe est basculée d'un angle β selon l'axe de basculement.

Un autre avantage de l'utilisation de la rampe mobile est de faciliter l'évacuation des débris de cibles qui, malgré toutes les précautions qui sont prises, se seraient cassées.

La rampe mobile articulée coopère avec un élément de guidage qui fait office de glissière.

Cette glissière est elle-même réglable en arc et en rayon.

Elle est elle-même arquée ou en forme de virgule.

Cette glissière est elle-même solidaire du plateau de lancement.

Dans le cas où les cibles utilisées ont toujours les mêmes dimensions telles que : diamètre, épaisseur, la glissière est réglée à la bonne hauteur adéquate pour coopérer avec le rebord de la cible.

Dans la réalité, les cibles ont plusieurs origines de fabrication, plusieurs dimensions.

De plus, il peut être intéressant pour le tireur de lancer des cibles de petites dimensions telles que des "mini" dont les dimensions sont de 90 millimètres (mm) de diamètre, 24 mm de hauteur pour un poids de 70 grammes (g) ou des "bourdons" dont les dimensions sont les suivantes, 60 mm de diamètre, 20 mm de hauteur et un poids de 36 g.

Il peut être également lancé deux cibles en même temps qui n'ont pas les mêmes dimensions.

La glissière doit donc assurer sa fonction de guidage quelle que soit la taille des cibles et quel que soit l'angle de la rampe mobile articulée.

L'invention tend à résoudre ce problème.

Selon un autre mode de réalisation, la glissière de guidage est réalisée à partir de deux glissières, une glissière fixe et une glissière articulée.

La glissière fixe est parallèle au plan du plateau de lancement.

La glissière articulée reste parallèle au plan de la rampe de lancement mobile.

La glissière articulée prolonge la glissière fixe mais elle est articulée par un axe pivotant, son extrémité en contact avec la rampe de lancement mobile articulée assure le mouvement simultanément avec ladite rampe.

Le contact de la glissière articulée et de la rampe mobile articulée est assuré par des doigts de maintien disposés de la part et d'autre de chaque face de ladite rampe.

La rampe mobile articulée est pourvue de plusieurs orifices à sa périphérie qui permettent la mise en place d'une butée pour les cibles. Ladite butée est une pièce recourbée tel qu'un crochet dont une partie est fixée au châssis de l'appareil et dont l'autre partie peut être disposée dans un des orifices de la rampe mobile articulée choisi en fonction des dimensions des cibles choisies.

Cette butée en forme de crochet est disposée sous la rampe mobile, son extrémité faisant office de butée proprement dit traverse de part en part l'orifice choisi de la rampe mobile articulée.

Le retour du crochet a une hauteur suffisante pour pouvoir laisser le passage libre pour le pivotement de la rampe mobile articulée.

La glissière de maintien fixe est maintenue par des fixations telles que des vis, rivets, axes, etc.

Les dessins ci-joints sont donnés à titre d'exemples indicatifs et non limitatifs. Ils permettront de comprendre aisément l'invention.

La figure 1 représente le bras d'éjection et le mécanisme de commande de l'axe de pivotement.

La figure 2 représente une vue de dessus de la rampe de lancement mobile et articulée lorsque le bras d'éjection est en amont de ladite rampe par rapport à la trajectoire de lancer des cibles, la rampe étant en position de réception d'une cible.

La figure 3 représente une vue de dessus de la rampe de lancement mobile et articulée lorsque le bras d'éjection est au-dessus de ladite rampe en position juste avant l'éjection de la cible.

La figure 4 est une coupe selon N-N de la figure 2.

La figure 5 est une coupe selon M-M de la figure 3.

La figure 6 est une coupe au niveau de la rampe de lancement mobile et articulée et de la partie inférieure du barillet rotatif, ladite rampe étant pivotée autour de son axe de pivotement afin de réceptionner une cible ainsi que le mouvement de cette cible.

La figure 7 est une vue de dessus de la rampe selon la figure 6.

La figure 8 est une coupe au niveau de la rampe de lancement mobile et articulée et de la partie inférieure du barillet rotatif, ladite rampe étant en position de lancer de la cible dont le mouvement est présenté.

La figure 9 est une vue de dessus de la rampe selon la figure 8.

La figure 10 est une vue de dessus de la rampe de lancement mobile et articulée dans une position de réception de deux cibles ainsi que le mouvement de ces cibles.

La figure 11 est une coupe selon P-P de la figure 10, de la rampe de lancement mobile et articulée comprenant deux axes, l'un de pivotement, l'autre de basculement.

La figure 12 est une vue en coupe partielle du barillet d'alimentation en cibles, du plateau de lancement, de la rampe mobile articulée de la butée de maintien des cibles sur ladite rampe.

La figure 13 est une vue en plan mettant en évidence le bras de lancement, le plateau de lancement, la glissière de guidage fixe et la glissière de guidage articulée.

La figure 14 est une vue en coupe longitudinale du plateau de lancement et de la rampe mobile articulée, en position coplanaire, des glissières de maintien et de la butée.

La figure 15 est une vue selon la figure 14, mais où la rampe mobile articulée est inclinée.

La figure 16 est une vue de côté des glissières de maintien (fixe et articulée) mettant en évidence leur point de fixation et d'articulation.

La figure 17 est une vue en coupe selon l'axe C-C représenté à la figure 18.

La figure 18 est une vue en plan des glissières de maintien (fixe et articulée) mettant en évidence leur point de fixation et d'articulation.

La figure 19 est une vue en coupe selon l'axe A-A représenté à la figure 18.

La figure 20 est une vue en coupe selon l'axe B-B représenté à la figure 18.

La figure 21 est une vue de côté de la glissière de maintien qui est articulée.

Enfin, la figure 22 est une vue de la glissière selon la figure 21 mais vue de dessus.

Selon la figure 1, un élément important des appareils pour le lancement de plateaux ou cibles mobiles 2 est représenté.

Il s'agit du bras d'éjection 7, qui est solidaire de son axe de rotation 11.

Une flèche circulaire montre d'ailleurs le mouvement de rotation qui s'exerce sur ledit bras 7 par rapport à son axe 11.

Située en dessous du bras 7 et de l'axe 11 mais toujours solidaire, une came de pivotement 13 permet d'engendrer un mouvement de pivotement, tel que représenté par les deux flèches de directions opposées, sur un galet 14 solidaire de la rampe de lancement mobile et articulée, qui n'est pas représentée ici.

La figure 2 permet de mieux comprendre où se situe l'élément de la figure 1 par rapport au plateau de lancement 6.

Le plateau de lancement 6 est formé de deux rampes de lancement, l'une qui est mobile et articulée 8 et l'autre qui est fixe 9.

Le galet 14 est fixé à la rampe mobile 8 par son axe, mais il est représenté en pointillé car la came de pivotement 13 est placée au-dessus de celui-ci.

Toujours représenté en pointillé, l'axe de pivotement 10 de la rampe de lancement mobile et articulée 8 est positionné en position médiane.

Les fonctions de ces différentes pièces seront plus explicitement développées dans les coupes des figures 4 et 5. Sur cette figure, le bras d'éjection 7 est en position d'attente et quatre éléments sont présents pour permettre le bon fonctionnement de cet appareil de lancer.

Il s'agit du doigt de maintien 15, du ressort 16, d'une glissière 17 et de la butée 18.

Cette butée 18 est réglable, d'ailleurs plusieurs positions peuvent lui être données selon les différents petits trous qui se trouvent placés à côté de ladite butée 18.

Ceci est dû au fait qu'actuellement, il existe principalement deux types de plateaux ou pigeons d'argile : le plateau français ou européen, qui a un diamètre de 110 mm, et le plateau américain, qui a un diamètre de 107,5 mm. Cette différence de diamètre pose des problèmes pour utiliser un même lanceur.

Selon la figure 3, le bras d'éjection 7 a effectué une rotation d'environ 90o, autour de son axe de rotation 11 et vient prendre la position qui est la sienne.

Les figures 4 et 5 permettent de mieux comprendre ce qui a été décrit ci-dessus.

Sur la figure 4, le galet 14 est en contact avec la partie la plus haute sur les figures de la came 13.

Il y a donc un pivotement de l'ensemble de la rampe de lancement mobile 8 autour de son axe 10 sous l'effet du ressort 16.

La rampe de lancement fixe 9 est toujours parallèle à la came 13, ce qui entraîne une asymétrie du plateau de lancement 6, qui n'est pas uniformément plat.

La figure 5 est très différente.

Comme la figure 3 le représente, seul le bras d'éjection 7 a été déplacé et par conséquent tous les éléments qui sont solidaires dudit bras 7.

Tel est le cas de la came 13, qui a bougé, et dont la partie la plus basse sur les figures est maintenant en contact avec le galet 14, ce qui permet à la rampe de lancement mobile et articulée 8 de pivoter autour de son axe 10 à l'encontre de l'effort exercé par le ressort 16, et ainsi de venir se positionner dans le prolongement de la rampe de lancement fixe 9.

Le plateau de lancement 6 est uniformément plat, alors que le bras d'éjection 7 est en position de lancer d'une cible.

L'appareil de lancement de cibles est donc caractérisé par le fait que la rampe de lancement mobile 8 possède, dans sa partie avale par rapport à la direction de lancer des cibles 2 et dans sa partie inférieure, un galet 14 qui coopère avec une came 13 solidaire du bras d'éjection 7, et dans sa partie amont par rapport à la direction de lancer des cibles 2, un ressort 16 ; de sorte que lorsque le galet 14 est en contact avec la partie de la came 13 la plus éloignée de l'axe de pivotement 10, le ressort 16 amène ladite rampe mobile 8 en position pivotée, alors que lorsque le galet 14 est en contact avec la partie de la came 13 la plus proche de l'axe de pivotement 10, ladite came 13 fait pivoter la rampe mobile 8 autour de l'axe de pivotement 10, et l'amène en position de lancer, c'est-à-dire que la face supérieure de ladite rampe mobile 8 est au même niveau de hauteur que la face supérieure de la rampe de lancement fixe 9 qui se trouve en aval de la rampe mobile 8 par rapport à la direction de lancer des cibles.

La figure 6 montre l'utilisation qui est faite de l'inclinaison de la rampe mobile 8 par le jeu du ressort 16 et de la came 13, non représentés ici.

Le plateau de lancement 6 est donc constitué par la rampe fixe 9 qui est parallèle au plateau inférieur 4 du barillet rotatif 1, mais aussi par la rampe mobile 8 dont l'extrémité avale vient se positionner à hauteur et en regard de l'alésage 5 du plateau de lancement 4.

Ledit plateau 4 supporte des colonnes 3 de cibles mobiles 2 parallèles les unes aux autres.

Dans cette position, l'avant dernière cible 2 est maintenue dans le barillet rotatif 1, alors que la dernière cible 2, par simple gravité, tombe sur l'extrémité avale de la rampe mobile 8 d'une hauteur très faible, sans aucun risque de se casser.

Une fois la partie avalée de ladite rampe mobile 8 en position haute, la cible 2, toujours par gravité, va glisser à la rencontre de la butée 18, dont la position a été réglée en fonction du diamètre de la cible 2.

La figure 7 montre le même phénomène, vu de dessus, c'est-à-dire sans le barillet rotatif 1.

La cible 2 glisse sur la rampe mobile 8 jusqu'à la butée 18.

Afin que cette cible 2 soit bien positionnée, la glissière 17 oriente la cible 2 pour qu'elle ne sorte pas de la rampe 8 et la cale avec l'aide de la butée 18.

La rampe de lancement mobile et articulée 8 possède, dans sa partie amont, différents trous 21 qui permettent la fixation d'au moins une butée 18 réglable en position.

La figure 8 montre la phase qui suit celle qui a été décrite aux deux figures précédentes.

La rampe de lancement mobile 8, sous l'effet du déplacement du bras d'éjection 7 et de la came 13 autour de leur axe de rotation 11, s'est placée parallèlement au plateau inférieur 4, soit au niveau de la rampe fixe 9.

D'autre part, la cible 2 est ensuite déplacée en aval de la rampe mobile 8, afin de venir en contact avec le doigt de maintien 15.

Le plateau de lancement 6 possède un doigt de maintien 15 des cibles 2 qui est mobile en rotation par rapport à son axe, et peut retrouver sa position initiale par l'intermédiaire d'un ressort.

Selon la figure 9, la cible 2, juste avant le lancer, est maintenue en position sur le plateau de lancement 6, par le bras d'éjection 7 qui peut passer au-dessus de la butée 18, par le doigt de maintien 15, et enfin par l'élément de guidage 17, dont les hauteurs respectives sont moins importantes que l'espace qui existe entre la face supérieure du plateau de lancement 6 et la trajectoire du bras d'éjection.

Le rôle du doigt de maintien 15 est d'assurer le bon contact entre la cible 2 et le bras d'éjection 7 juste avant le lancer proprement dit.

Ceci permet de limiter la casse au minimum.

Avec les figures 10 et 11, l'appareil pour le lancement de cibles 2 est utilisable pour des lancers comprenant chacun deux cibles mobiles 2.

Pour arriver à ce résultat, et selon la figure 11, un autre axe, dit axe de basculement 12 permet, grâce à une came-galet 19 de basculer la totalité de la rampe mobile 8 vers l'intérieur de l'appareil, c'est-à-dire en direction de l'axe de rotation 11 du bras d'éjection 7.

En d'autres termes, le fonctionnement de l'axe de pivotement 10 est toujours le même, sauf qu'avant d'aboutir au lancer ce mouvement s'effectue par deux fois.

Inséré entre ces deux mouvements, le mouvement de basculement permet à la première cible 2, réceptionnée sur la rampe mobile 8, d'être décalée vers l'axe de rotation 11 et ainsi de ne pas gêner l'arrivée de la seconde cible 2 à côté de la première cible 2 déjà en place.

Ensuite seulement, le bras d'éjection 7 qui avait été débrayé de la came 13, vient au contact des deux cibles et les fait glisser jusqu'au doigt de maintien 15.

Pour que tout ceci soit réalisable, il convient d'utiliser, en lieu et place de la butée, un élément de butée 20 qui utilise les différents points de fixation de la butée réglable.

L'élément de butée a une forme telle, qu'il est impossible à la première cible 2 qui subit le basculement latéral de tomber au sol ; ainsi, ledit élément de butée 20 est en forme de L.

L'utilisation de l'élément de butée 20, pour un lancer d'une seule cible 2, est bien entendu possible.

De la même façon, pour arriver à positionner deux cibles 2, l'une à côté de l'autre, la glissière 17 est réglable en arc et en rayon par rapport à l'axe de rotation 11 du bras d'éjection 7 ; ladite glissière 17 est installée latéralement du côté extérieur à la rampe de lancement mobile 8.

Enfin, pour faciliter encore le déplacement des cibles 2 sur la rampe mobile 8, la glissière réglable 17 est arquée.

L'appareil de lancement de cibles est du type composé d'un barillet rotatif 31 pour l'alimentation automatique en cibles 32, les cibles mobiles 32 sont disposées en colonnes maintenues par des rouleaux verticaux entre un plateau supérieur et un plateau inférieur 33, des moyens connus assurent l'alimentation des cibles 32 sur le plateau de lancement 34 par une rampe de lancement mobile 35 et articulée suivant un axe d'articulation 49, ladite rampe de lancement mobile 35 est pourvue latéralement du côté extérieur d'une glissière arquée réglable 36 en arc et en rayon par rapport à l'axe de rotation du bras d'éjection.

La glissière de guidage est réalisée à partir de deux glissières, une glissière fixe 36 et une glissière articulée 37.

La glissière fixe 36 est parallèle au plan du plateau de lancement 34.

La glissière articulée 37 reste parallèle au plan de la rampe de lancement mobile.

La glissière articulée 37 prolonge la glissière fixe 36 mais elle est articulée par un axe pivotant 38, son extrémité en contact avec la rampe de lancement mobile articulée 35 assure le mouvement simultanément avec ladite rampe.

Le contact de la glissière articulée 37 et de la rampe mobile articulée 35 est assuré par des doigts de maintien 39, 40 disposés de la part et d'autre de chaque face de ladite rampe.

La rampe mobile articulée 35 est pourvue de plusieurs orifices 41, 42, 43 à sa périphérie qui permettent la mise en place d'une butée 44 pour les cibles 32. Ladite butée 44 est une pièce recourbée tel qu'un crochet dont une partie 45 est fixée au niveau de l'axe 49 d'articulation de la rampe mobile 35 et dont l'autre partie 46 peut être disposée dans un des orifices de la rampe mobile articulée 35, choisi en fonction des dimensions des cibles choisies.

Cette butée 44 en forme de crochet est disposée sous la rampe mobile 35, son extrémité 46 faisant office de butée proprement dit traverse de part en part l'orifice choisi de la rampe mobile articulée 35.

Le retour du crochet 46 a une hauteur suffisante pour pouvoir laisser le passage libre pour le pivotement de la rampe mobile articulée 35.

La glissière de maintien fixe est maintenue par des fixations 47, 48 telles que des vis, rivets, axes, etc.

### REFERENCES

- 1.: Barillet rotatif
- 2.: Cibles mobiles
- 3.: Colonnes de cibles
- 4.: Plateau inférieur
- 5.: Alésage du plateau de base
- 6.: Plateau de lancement
- 7.: Bras d'éjection
- 8.: Rampe de lancement mobile et articulée
- 9.: Rampe de lancement fixe
- 10.: Axe de pivotement
- 11.: Axe de rotation
- 12.: Axe de basculement
- 13.: Came de pivotement
- 14.: Galet
- 15.: Doigt de maintien
- 16.: Ressort
- 17.: Glissière
- 18.: Butée
- 19.: Came-galet
- 20.: Elément de butée
- 21.: Trous
- 31.: Barillet rotatif
- 32.: Cibles mobiles
- 33.: Plateau inférieur
- 34.: Plateau de lancement
- 35.: Rampe de lancement mobile
- 36.: Glissière arquée réglable ou glissière fixe
- 37.: Glissière articulée
- 38.: Axe pivotant
- 39,40.: Doigts de maintien
- 41, 42, 43.: Orifices
- 44.: Butée
- 45.: Partie du crochet
- 46.: Autre partie du crochet
- 47, 48.: Fixations
- 49.: Axe de rotation de la rampe de lancement mobile 35

## Revendications

1. Appareil de lancement de cibles pour le tir dont la vitesse et la distance de projection sont variables, du type utilisant un barillet rotatif (1) sur lequel sont chargées des cibles mobiles (2) ; les cibles mobiles (2) sont superposées les unes sur les autres en colonnes (3), maintenues par des tubes ou rouleaux verticaux, disposés entre un plateau supérieur de maintien alésé ou possédant des bras rayonnants pour le stockage des cibles mobiles et un plateau inférieur (4) de maintien alésé au niveau de chaque colonne (3) de cibles (2), ou possédant des bras rayonnants entre chaque colonne (3) de cibles (2) ; ledit plateau inférieur (4) étant en position supérieure et parallèle par rapport à un plateau de base fixe qui comporte un alésage (5) unique afin de permettre le passage des cibles mobiles (2) qui sont réceptionnées sur un plateau de lancement (6) placé devant un bras d'éjection (7), un ou plusieurs moteurs assurant la rotation du barillet (1) et le mouvement du bras d'éjection (7) caractérisé par le fait
que le plateau de lancement (6) est composé dans un même plan d'une rampe de lancement fixe (9) et d'une rampe de lancement mobile et articulée (8), selon un axe de pivotement (10), ledit axe (10) est horizontal et perpendiculaire à l'axe longitudinal dudit plateau de lancement (6) ; les faces supérieures desdites rampes (9, 8) sont à une même hauteur inférieure et parallèle, à la trajectoire de l'ensemble du bras d'éjection (7).

2. Appareil selon la revendication 1 caractérisé par le fait
que l'axe de pivotement (10) transversal est dirigé sensiblement dans la direction de l'axe de rotation (11) du bras d'éjection (7), de sorte que la rampe de lancement mobile et articulée (8) pivote entre deux positions extrêmes, une position pivotée d'une angle α, où l'une des deux extrémités de ladite rampe de lancement mobile (8) est en regard et à hauteur de l'alésage (5) pratiqué dans le plateau de base afin de réceptionner au moins une cible (2) provenant du barillet rotatif (1), ladite cible (2) étant destinée à être lancée, et une position de lancer où la rampe de lancement mobile est à une hauteur inférieure mais parallèle à la trajectoire de l'ensemble du bras d'éjection (7).

3. Appareil selon l'une quelconque des revendications 1 ou 2 caractérisé par le fait
que la rampe de lancement mobile et articulée (8) possède dans sa partie inférieure un axe de basculement (12) longitudinal, ledit axe (12) étant sensiblement parallèle à la tangente de la trajectoire du bras d'éjection (7) au niveau de la rampe de lancement mobile (8) de sorte que ladite rampe de lancement mobile et articulée (8) bascule entre deux positions extrêmes, une position de lancer où la rampe de lancement mobile (8) est à une hauteur inférieure et parallèle à la trajectoire de l'ensemble du bras d'éjection (7), et une position basculée où la rampe est basculée d'un angle β selon l'axe de basculement (12).

4. Appareil selon l'une quelconque des revendications 1 ou 2 caractérisé par le fait
que la rampe de lancement mobile (8) possède, dans sa partie avale par rapport à la direction de lancer des cibles (2) et dans sa partie inférieure, un galet (14) qui coopère avec une came (13) solidaire du bras d'éjection (7), et dans sa partie amont par rapport à la direction de lancer des cibles (2), un ressort (16); de sorte que lorsque le galet (14) est en contact avec la partie de la came (13) la plus éloignée de l'axe de pivotement (10), le ressort (16) amène ladite rampe mobile (8) en position pivotée, alors que lorsque le galet (14) est en contact avec la partie de la came (13) la plus proche de l'axe de pivotement (10), ladite came (13) fait pivoter la rampe mobile (8) autour de l'axe de pivotement (10) et l'amène en position de lancer.

5. Appareil selon l'une quelconque des revendications 1, 2, 3 ou 4 caractérisé par le fait
que la rampe de lancement mobile et articulée (8) possède, dans sa partie amont, différents trous (21) qui permettent la fixation d'au moins une butée (18) réglable en position.

6. Appareil selon l'une quelconque des revendications 1, 2, 3, 4 ou 5 caractérisé par le fait
que le plateau de lancement (6) possède un doigt de maintien (15) des cibles (2) qui est mobile en rotation par rapport à son axe, et peut retrouver sa position initiale par l'intermédiaire d'un ressort.

7. Appareil selon l'une quelconque des revendications 1, 2, 3, 4, 5 ou 6 caractérisé par le fait
qu'une glissière (17) réglable en arc et en rayon par rapport à l'axe de rotation (11) du bras d'éjection (7) est installée latéralement du côté extérieur à la rampe de lancement mobile (8).

8. Appareil selon la revendication 7 caractérisé par le fait que la glissière réglable (17) est arquée.

9. Appareil selon l'une quelconque des revendications 7 ou 8 caractérisée par le fait
que la glissière de guidage est réalisée à partir de deux glissières, une glissière fixe (36) et une glissière articulée (37).

10. Appareil selon la revendication 9 caractérisé par le fait
que la glissière fixe (36) est parallèle au plan du plateau de lancement (34) et la glissière articulée (37) reste parallèle au plan de la rampe de lancement mobile.

11. Appareil selon la revendication 10 caractérisé par le fait
que la glissière articulée (37) prolonge la glissière fixe (36) mais elle est articulée par un axe pivotant (38), son extrémité en contact avec la rampe de lancement mobile articulée (35) assure le mouvement simultanément avec ladite rampe.

12. Appareil selon la revendication 9 caractérisé par le fait
que le contact de la glissière articulée (37) et de la rampe mobile articulée (35) est assuré par des doigts de maintien (39, 40) disposés de la part et d'autre de chaque face de ladite rampe.

13. Appareil selon la revendication 9 caractérisé par le fait
que la rampe mobile articulée (35) est pourvue de plusieurs orifices (41, 42, 43) à sa périphérie qui permettent la mise en place d'une butée (44) pour les cibles (32) ; ladite butée (44) est une pièce recourbée tel qu'un crochet dont une partie (45) est fixée au châssis de l'appareil et dont l'autre partie (46) peut être disposée dans un des orifices de la rampe mobile articulée choisi en fonction des dimensions des cibles choisies.

14. Appareil selon la revendication 13 caractérisé par le fait
que cette butée (44) en forme de crochet est disposée sous la rampe mobile (35), son extrémité (46) faisant office de butée proprement dit traverse de part en part l'orifice choisi de la rampe mobile articulée (35) ; le retour du crochet (46) a une hauteur suffisante pour pouvoir laisser le passage libre pour le pivotement de la rampe mobile articulée (35).

## Patentansprüche

1. Wurfvorrichtung für Ziele zum Schießen, deren Geschwindigkeit und Wurfstrecke variabel sind, die der Art nach eine drehbare Trommel (1) aufweist, auf der die beweglichen Ziele (2) aufgeladen sind; wobei die beweglichen Ziele (2) in Säulen (3) übereinandergelegt sind, die von vertikalen Rohren oder Rollen gehalten sind und zwischen einer oberen Halteplatte, die gebohrt ist oder radiale Arme zum Lagern der beweglichen Ziele besitzt und einer unteren Halteplatte (4) angeordnet sind, die auf der Höhe einer jeden Säule (3) von Zielen (2) gebohrt ist oder radiale Arme zwischen jeder Säule (3) von Zielen (2) aufweist; und wobei die genannte untere Platte (4) in Bezug auf eine feste Grundplatte darüberliegend und parallel befindlich ist, die eine einzige Bohrung (5) aufweist, um den Durchtritt der beweglichen Ziele (2), zu gestatten, die auf der Wurfplatte (6) aufgenommen werden, die vor einem Schleuderfarm (7) angeordnet ist, wobei einer oder mehrere Motoren die Drehung der Trommel (1) und die Bewegung des Schleuderfarmes (7) sicherstellen, dadurch gekennzeichnet, daß
die Wurfplatte (6) in ein und derselben Ebene aus einer festen Wurframpe (9) und einer Wurframpe (8) zusammengesetzt ist, die beweglich und längs einer Schwenkachse (10) gelenkig gelagert ist, wobei die genannte Achse (10) horizontal und senkrecht zur Längsachse der genannten Wurfplatte (6) verläuft; und wobei die oberen Stirnflächen der genannten Rampen (9, 8) dieselbe Höhe aufweisen und niedriger als die Bewegungsbahn der Schleuderarmanordnung (7) und parallel zu dieser liegen.

2. Vorrichtung nach Anspruch 1, dadurch gekennzeichnet, daß
die quer verlaufende Schwenkachse (10) im wesentlichen in der Richtung der Drehachse (11) des Schleuderarmes (7) derart gerichtet ist, daß die bewegliche und gelenkig gelagerte Wurframpe (8) zwischen zwei Endlagen schwenkt, nämlich einer um einen Winkel α geschwenkten Lage, wo eines der beiden Enden der genannten beweglichen Wurframpe (8) der Bohrung (5) gegenüberliegt und sich in deren Höhe befindet, die in die Grundplatte eingebracht ist, um mindestens ein Ziel (2) aufzunehmen, das von der drehbaren Trommel (1) kommt, wobei das genannte Ziel (2) zum Werfen bestimmt ist, und einer Wurfposition, wo sich die bewegliche Wurframpe in einer Höhe befindet, die niedriger, aber parallel ist zur Bewegungsbahn der Schleuderarmanordnung (7).

3. Vorrichtung nach irgendeinem der Ansprüche 1 oder 2, dadurch gekennzeichnet, daß
die bewegliche und gelenkig gelagerte Wurframpe (8) in ihrem unteren Abschnitt eine längs verlaufende Schwenkrachse (12) aufweist, daß die genannte Achse (12) im wesentlichen parallel ist zur Tangente der Bewegungsbahn des Schleuderarmes (7) auf Höhe der beweglichen Wurframpe (8), und zwar derart, daß die genannte beweglich und gelenkig gelagerte Wurframpe (8) zwischen zwei Endlagen schwenkt, nämlich einer Wurflage, in der sich die bewegliche Wurframpe (8) in einer Höhe befindet, die niedriger ist als die Bewegungsbahn der Schleuderarmanordnung (7) und parallel zu dieser, und einer geschwenkten Lage, wo die Rampe um einen Winkel β längs der Schwenkachse (12) geschwenkt ist.

4. Vorrichtung nach irgendeinem der Ansprüche 1 oder 2, dadurch gekennzeichnet, daß
die bewegliche Wurframpe (8) in ihren bezüglich auf die Wurfrichtung der Ziele (2) nach vorne gelegenen Abschnitt und ihrem unteren Abschnitt eine Rolle (14) besitzt, die mit einem Nocken (13) zusammenwirkt, der fest mit dem Schleuderarm (7) verbunden ist, und in ihrem in Bezug auf die Wurfrichtung der Ziele (2) hintengelegenen Abschnitt eine Feder (16); und zwar derart, daß, wenn die Rolle (14) in Berührung mit dem Abschnitt des Nockens (13) steht, der von der Schwenkachse (10) am weitesten entfernt ist, die Feder (16) die genannte bewegliche Rampe (8) in eine geschwenkte Lage befördert, und dann, wenn die Rolle (14) sich in Berührung mit dem Abschnitt des Nockens (13) befindet, der der Schwenkachse (10) zunächst gelegen ist, der genannte Nocken (13) die bewegliche Rampe (8) veranlaßt, um die Schwenkachse (10) zu schwenken, und sie in die Wurflage mitnimmt.

5. Vorrichtung nach irgendeinem der Ansprüche 1, 2, 3 oder 4, dadurch gekennzeichnet daß,
die bewegliche und gelenkige Lage der Wurframpe (8) in ihrem hintengelegenen Abschnitt unterschiedliche Löcher (21) aufweist, die die Befestigung mindestens eines Anschlags (18) gestatten, der in der Lage regulierbar ist.

6. Vorrichtung nach irgendeinem der Ansprüche 1, 2, 3, 4 oder 5, dadurch gekennzeichnet, daß
die Wurfplatte (6) einen Haltefinger (15) für die Ziele (2) aufweist, der in Bezug auf seine Achse drehbeweglich ist und in seine Ausgangslage mittels einer Feder zurückkehren kann.

7. Vorrichtung nach irgendeinem der Ansprüche 1, 2, 3, 4, 5 oder 6, dadurch gekennzeichnet, daß
eine in Bezug auf ihren Bogen und ihren Radius bezüglich der Drehachse (11) des Wurfarmes (7) einstellbare Gleitbahn (17) seitlich auf der außenliegenden Seite an der beweglichen Wurframpe (8) angebracht ist.

8. Vorrichtung nach Anspruch 7, dadurch gekennzeichnet, daß die einstellbare Wurframpe (17) bogenförmig ist.

9. Vorrichtung nach irgendeinem der Ansprüche 7 und 8, dadurch gekennzeichnet, daß
die Führungs-Gleitbahn aus zwei Gleitbahnen gebildet ist, nämlich einer festen Gleitbahn (36) und einer gelenkigen Gleitbahn (37).

10. Vorrichtung nach Anspruch 9, dadurch gekennzeichnet, daß
die feste Gleitbahn (36) parallel zur Ebene der Wurfplatte (34) liegt und die gelenkige Gleitbahn (37) parallel zur Ebene der beweglichen Wurframpe verbleibt.

11. Vorrichtung nach Anspruch 10, dadurch gekennzeichnet, daß
die gelenkige Gleitbahn (37) die feste Gleitbahn (36) verlängert, aber durch eine Schwenkachse (38) gelenkig gelagert ist, wobei ihr Ende in Berührung mit der beweglichen, gelenkig gelagerten Wurframpe (35) die Bewegung gleichzeitig mit der genannten Rampe sicherstellt.

12. Vorrichtung nach Anspruch 9, dadurch gekennzeichnet, daß
die Berührung der gelenkigen Gleitbahn (27) und der gelenkig gelagerten, beweglichen Rampe (35) durch Haltefinger (39, 40) sichergestellt ist, die beiderseits einer jeden Fläche der genannten Rampe angeordnet sind.

13. Vorrichtung nach Anspruch 9, dadurch gekennzeichnet, daß
die bewegliche, gelenkig gelagerte Rampe (35) mit mehreren Öffnungen (41, 42, 43) an ihrem Umfang versehen ist, die das Einsetzen eines Anschlags (44) für die Ziele (32) gestatten; wobei der genannte Anschlag (44) ein Teil ist, das wie ein Haken gekrümmt ist, von dem der eine Abschnitt (45) auf dem Rahmen der Vorrichtung befestigt ist und von dem der andere Abschnitt (46) in einer der Öffnungen der beweglichen, gelenkig gelagerten Rampe angeordnet sein kann, die in Funktion der Abmessungen der gewählten Ziele gewählt ist.

14. Vorrichtung nach Anspruch 13, dadurch gekennzeichnet, daß
dieser hakenförmige Anschlag (44) unter der beweglilchen Rampe (35) angeordnet ist, wobei sein Ende (46), das als eigentlicher Anschlag dient, die gewählte Öffnung der beweglichen, gelenkig gelagerten Rampe (35) durchsetzt; wobei die Krümmung des Hakens (46) eine Höhe aufweist, die ausreicht, um den freien Durchgang für die Schwenkbewegung der beweglichen, gelenkig gelagerten Rampe (35) zu belassen.

## Claims

1. Apparatus for launching targets for trap shooting whose speed and distance of projection are variable of the type using a rotatable barrel (1) into which are loaded movable targets (2) ; the movable targets (2) are superposed on each other in columns (3), maintained by tubes or vertical rollers, disposed between a recessed upper holding plate or having radial arms for the storage of movable targets and a lower recessed holding plate (4) for each column (3) of targets (2), or having radial arms between each column (3) of targets (2) ; said lower plate (4) being above and parallel to a fixed base plate which comprises a single recess (5) so as to permit the passage of movable targets (2) which are received on a launching plate (6) disposed before an ejection arm (7), at least one motor ensuring the rotation of the drum (1) and the movement of the ejection arm (7) wherein
the launching plate (6) is comprised by a fixed launching ramp (9) and a movable lauching ramp (8) articulated about a susbtantially transverse pivotal axis (10), the upper surfaces of said ramps (9, 8) being at the same height below and parallel to the path of the assembly of the ejection arm (7).

2. Apparatus according to claim 1, wherein
the axis of traverse pivoting (10) is directed substantially in the direction of the axis of rotation (11) of the ejection arm (7), such that the movable and articulated launching ramp (8) pivots between two end positions, a position pivoted by an angle α, in which one of the two ends of said movable launching ramp (8) is facing and at the height of the recess (5) provided in the base plate so as to receive at least one target (2) from the rotatable drum (1), said target (2) being adapted to be launched, and a launching position in which the movable launching ramp is at a height below but parallel to the path of the assembly of the ejection arm (7).

3. Apparatus according to claim 1 or 2, wherein
the movable and articulated launching ramp (8) has in its lower portion a longitudinal swinging axis (12), said axis (12) being substantially parallel to the tangent to the trajectory of the ejection arm (7) at the level of the movable launching ramp (8) such that said movable and articulated launching ramp (8) swings between two end positions, a launching position in which the movable launching ramp (8) is at a height below and parallel to the trajectory of the assembly of the ejection arm (7), and a swung position in which the ramp is swung through an angle β about the swinging axis (12).

4. Apparatus according to claim 1 or 2, wherein
the movable launching ramp (8) has, in its downstream portion with respect to the direction of launching of the targets (2) and in its lower portion, a roller (14) which coacts with a cam (13) fixed to the ejection arm (7), and in its upstream portion relative to the direction of launching the targets (2), a spring (16) ; such that when the roller (14) is in contact with the portion of the cam (13) farthest from the pivotal axis (10), the spring (16) brings said movable ramp (8) into pivoted position, while when the roller (14) is in contact with the portion of the cam (13) closest to the pivotal axis (10), said cam (13) causes the movable ramp (8) to pivot about a pivotal axis (10) and brings it into launching position.

5. Apparatus according to claim 1, 2, 3 or 4, wherein
the movable and articulated launching ramp (8) has, in its upstream portion, different holes (21) which permit the securement of at least one abutment (18) adjustably as to position.

6. Apparatus according to claim 1, 2, 3, 4 or 5, wherein
the launching plate (6) has a holding finger (15) for the targets (2) which is movable in rotation relative to its axis, and permits returning to its initial position via a spring.

7. Apparatus according to claim 1, 2, 3, 4, 5 or 6 wherein
a slideway (17) adjustable as to arc and radius relative to the axis of rotation (11) of the ejection arm (7) is disposed laterally on the outer side of the movable launching ramp (8).

8. Apparatus according to claim 7, wherein
the ajustable slideway (17) is arcuate.

9. Apparatus according to claim 7 or 8, wherein
the guide slideway is formed of two slideways, a fixed slideway (36) and an articulated slideway (37).

10. Apparatus according to claim 9, wherein
the fixed slideway (36) is parallel to the plane of the launching plate (34) and the articulated slideway (37) remains parallel to the plane of the movable launching ramp.

11. Apparatus according to claim 10, wherein
the articulated slideway (37) prolongs the fixed slideway (36) but is articulated about a pivoting axis (38), its end in contact with the movable articulated launching ramp (35) ensuring simultaneous movement with said ramp.

12. Apparatus according to claim 9, wherein
the contact of the articulated slideway (37) and of the movable articulated ramp (35) is ensured by holding fingers (39, 40) disposed on opposite sides of each surface of said ramp.

13. Apparatus according to claim 9, wherein
the movable articulated ramp (35) is provided with several openings (41, 42, 43) at its periphery which permit the emplacement of an abutment (44) for the targets (32) ; said abutment (44) is a recurved member such as a hook whose one part (45) is fixed to the frame of the apparatus and whose other part (46) can be disposed in the openings of the movable articulated ramp selected as a function of the sizes of the chosen targets.

14. Apparatus according to claim 13, wherein
the abutment (44) in the form of a hook is disposed below the movable ramp (35), its end (46) serving itself as an abutment passing through the selected opening of the articulated movable ramp (35) ; the return of the hook (46) has a height sufficient to be able to leave free the passage for the pivoting of the articulated movable ramp (35).
